# EUROPÄISCHE PATENTSCHRIFT

(11) **EP 1 388 712 B1**
(45) Veröffentlichungstag und Bekanntmachung des Hinweises auf die Patenterteilung: **18.04.2007**
(21) Anmeldenummer: 03016560.9
(22) Anmeldetag: 24.07.2003
(51) Int. Cl.: F23N 5/12, F23M 11/04

(54) **Wärmezelle für einen Brenner mit einer Ionisationselektrode**
Heating cell for a burner with an ionisation electrode
Cellule de chauffage pour un brûleur avec une électrode d'ionisation

(30) Priorität: 02.08.2002 DE 10235379
(43) Veröffentlichungstag der Anmeldung: 11.02.2004
(73) Patentinhaber: ROBERT BOSCH GMBH, 70442 Stuttgart (DE)
(72) Erfinder: Maerkel, Johannes, 73257 Koengen (DE); Schmuker, Franz, 73117 Wangen (DE)

(56) Entgegenhaltungen:
- DE-U- 8 619 295
- FR-A- 1 111 909
- US-A- 1 911 347
- US-A- 2 705 530
- US-A- 3 129 062
- US-A- 4 436 504

## Beschreibung

Die Erfindung betrifft eine Wärmezelle für einen Brenner mit einer Messelektrode nach dem Oberbegriff des Anspruchs 1.

### Stand der Technik

Aus DE 201 12 299 U1 ist eine Ionisationselektrode zur Flammenüberwachung bei einem Brenner bekannt, die einen Elektrodendraht aufweist, der in einem elektrisch isolierenden Körper geführt ist, wobei der elektrisch isolierende Körper mittels eines Halters an einer Wand einer Brennkammer des Brenners befestigt ist. Der Elektrodendraht ragt mit einer u-förmigen Umbiegung in die Flammen des Brenners hinein. Als Gegenpotential ist eine Masseelektrode vorgesehen, die ebenfalls in die Brennkammer des Brenners hineinragt und die mit ihrer Stirnfläche der stirnseitigen Umbiegung des Elektrodendrahtes gegenüberliegt. Zusätzlich ist die Masseelektrode mit einem Kanal zur Zuführung von Luft versehen, so dass die eingeführte Luft in die Überwachungsstrecke der Ionisationselektrode strömt.

Aus DE 196 16 617 A1 ist eine Ionisationselektrode mit einer zugeordneten Masseelektrode für einen Zündbrenner bekannt. Um eine höhere Funktionssicherheit trotz eventuell auftretender Kriechströme zu gewährleisten, ist vorgesehen, dass ein Abschnitt der Masseelektrode durch den von der Zündflamme überstrichenen Bereich verläuft.

Die DE 86 19 295 U1 betrifft eine Zündeinrichtung für ein brennstoffbetriebenes Heizgerät mit einer Ionisationselektrode zur Flammenüberwachung, die in eine Glühkerze integriert ist. Um die Ionisationselektrode herum, im Zwischenraum zu einem zylindrischen Schutzrohr, wird ein Ringspalt ausgebildet.

Insbesondere bei der Verwendung von Brennkammern aus Aluminium bzw. Aluminiumlegierurigen, wie beispielsweise bei Brennkammern für Brennwertgeräte, kann es zur Korrosion des Aluminiums bzw. der Aluminiumlegierung kommen. Die Korrosionsprodukte sind bei geringer Feuchte elektrisch leitend, wobei es durch abwechselnde Feucht-Trocken-Phasen aufgrund der elektrochemischen Spannungsreihen zu chemisch induzierten Strömen oder zu Gleichrichtungseffekten (Halbleitereffekt) kommen kann. Durch die auftretenden Fehlerströme ist es möglich, dass dem Gasfeuerungsautomat ein falsches Signal geliefert wird. Dabei kann es vorkommen, dass dem Gasfeuerungsautomat in der standby-Phase aufgrund des auftretenden Stroms mit dem Stromsignal eine Flamme gemeldet wird, obwohl der Brenner nicht in Betrieb ist. Die Folge wäre, dass das Heizgerät auf Störung geschaltet wird.

Aufgabe der vorliegenden Erfindung ist es, das Entstehen von Fremdströmen zu verhindern und damit die Störanfälligkeit des Heizgerätes zu verbessern.

### Vorteile der Erfindung

Die erfindungsgemäße Wärmezelle mit den kennzeichnenden Merkmalen des Anspruchs 1 hat den Vorteil, dass in der Brennkammer entstehende Korrosionsprodukte von dem Isolierkörper und dem Elektrodendraht der Messelektrode ferngehalten werden. Dadurch wird das Auftreten von Fremdströmen verhindert, welche bei Betauung entstehen und über den ebenfalls betauten Isolierkörper zum Elektrodendraht geleitet werden können. Dadurch wird die Störanfälligkeit des Heizgerätes verringert.

Durch die in den Unteransprüchen aufgeführten Maßnahmen sind vorteilhafte Weiterbildungen und Verbesserungen der erfindungsgemäßen Wärmezelle möglich. Ein besonderer Schutz vor Korrosionsprodukten wird dadurch bewerkstelligt, dass eine Hülse vorgesehen ist, die über die Brennkammerwand hinaus in die Brennkammer hineinragt. Eine zweckmäßige Abdichtung der Brennkammeröffnung wird dadurch gewährleistet, wenn die Hülse einen Bund aufweist, der die Brennkammerwand von außen hintergreift und auf diesen Bund eine Dichtung für die Halterung der Ionisationselektrode ansetzt.

### Zeichnung

Zwei Ausführungsbeispiele der Erfindung sind in der Zeichnung dargestellt und in der nachfolgenden Beschreibung näher erläutert. Es zeigen Figur 1 ein Ausschnitt einer Wand einer Wärmezelle mit einer Befestigung für eine Ionisationselektrode gemäß einem ersten Ausführungsbeispiel und Figur 2 einen Ausschnitt einer Wand einer Wärmezelle mit einer Befestigung für eine Ionisationselektrode gemäß einem zweiten Ausführungsbeispiel.

### Ausführungsbeispiele

Die in Figur 1 teilweise dargestellte Wärmezelle für einen nicht dargestellten Brenner weist eine Brennkammer 10 mit einer Brennkammerwand 11 auf, in die eine Durchführung 13 eingebracht ist.

Durch die Durchführung 13 ist beispielsweise eine Ionisationselektrode 15 geführt, die einen Elektrodendraht 16 und einen im Bereich der Durchführung den Elektrodendraht 16 umfassenden elektrisch isolierenden Körper 17 aufweist. Zur Befestigung der Ionisationselektrode 15 ist der elektrisch isolierende Körper 17 mit einer Halteplatte 20 verbunden, die wiederum mit nicht näher dargestellten Verbindungsmitteln außerhalb der Brennkammer 10 an der Brennkammerwand 11 befestigt ist.

In der Durchführung 13 befindet sich eine beispielsweise aus Edelstahl ausgeführte Hülse 22. Aufgrund des gewählten Materials ist die Hülse 22 korrosionsbeständig. Die Hülse 22 weist einen Bund 23 auf, der die Brennkammerwand 11 hintergreift. Die Länge der Hülse 22 ist derart gestaltet, dass sich die Hülse 22 über die Brennkammerwand 11 hinaus in die Brennkammer 10 ausdehnt. Der Durchmesser der Hülse 22 ist so dimensioniert, dass sich zwischen der Innenwand der Hülse 22 und dem elektrisch isolierenden Körper 17 ein umlaufender Spalt 24 von beispielsweise einigen Millimetern ausbildet. Durch die Hülse 22 wird die Entstehung von Korrosionsprodukten in der Durchführung 13 verhindert. Dadurch wird auch ausgeschlossen, dass Korrosionsprodukte auf den Isolierkörper 15 gelangen. Durch die sich über die Brennkammerwand 11 hinaus in die Brennkammer 10 ausdehnende Hülse 22 wird weitem verhindert, dass Korrosionsprodukte von der Brennkammerwand 11 auf die Ionisationselektrode 15 gelangen.

Zur Abdichtung der Brennkammer 10 ist zwischen der Halteplatte 20 und der Außenseite der Brennkammerwand 11 eine Dichtung 25 angeordnet. Die Dichtung 25 greift bei dem Ausführungsbeispiel gemäß Figur 1 gleichzeitig an der äußeren Ringfläche des Bundes 23 der Hülse 22 an, so dass die Dichtung 25 gleichzeitig zur Fixierung und Abdichtung der Hülse 22 dient.

Gemäß dem in Figur 2 dargestellten Ausführungsbeispiel greift die Dichtung 25 an der inneren Ringfläche des Bundes 23 der Hülse 22 an. Auch hier wird durch das Befestigen der Halteplatte 20 an der Brennkammerwand 11 eine dichte Verbindung zwischen Brennkammerwand 11 und Hülse 22 realisiert.

Es ist ebenfalls denkbar, anstelle der Ionisationselektrode andere Elektroden oder Messfühler mit der beschriebenen Anordnung in einer Durchführung zu befestigen.

## Patentansprüche

1. Wärmezelle für einen Brenner mit einer Messelektrode, die durch eine Brennerkammerwand in eine Brennkammer ragt und einen Elektrodendraht aufweist, der in einem Teilbereich von einem elektrisch isolierenden Körper umfasst ist, wobei in der Brennkammerwand (11) eine Durchführung (13) angeordnet ist, durch die hindurch die Messelektrode (15) in die Brennkammer (10) geführt ist, wobei zumindest teilweise im Bereich der Durchführung (13) zwischen der Brennkammerwand (11) und dem elektrisch isolierenden Körper (17) ein Ringspalt (24) ausgebildet ist, und wobei
in der Durchführung (13) eine Hülse (22) angeordnet ist, **dadurch gekennzeichnet, dass** die Hülse (22) einen Bund (23) aufweist, der eine Ringfläche ausbildet, die zwischen einer Halteplatte (20) für die Messelektrode (15) und der Außenwand der Brennkammer (11) liegt.

2. Wärmezelle nach Anspruch 1 oder 2,
**dadurch gekennzeichnet, dass** zwischen der Außenwand der Brennkammer (11) und der Halteplatte (20) eine Dichtung (25) angeordnet ist, die an der inneren Ringfläche des Bundes (23) der Hülse (22) angreift.

3. Wärmezelle nach Anspruch 1 oder 2,
**dadurch gekennzeichnet, dass** zwischen der Außenwand der Brennkammer (11) und der Halteplatte (20) eine Dichtung (25) angeordnet ist, die an der äußeren Ringfläche des Bundes (23) der Hülse (22) angreift.

## Claims

1. A thermal cell for a burner provided with a measuring electrode which projects through a combustion chamber wall into a combustion chamber and comprises an electrode wire which is enclosed by an electrically insulating body in a partial area, wherein a bush (13) is disposed in the combustion chamber wall (11) through which bush the measuring element (15) is guided into the combustion chamber (10), wherein an annular gap (24) is formed at least partly in the area of the bush (13) between the combustion chamber wall (11) and the electrically insulating body (11) and wherein a sleeve (22) is disposed in the bush (13), **characterised in that** the sleeve (22) comprises a collar (23) which forms an annular surface which lies between a retaining plate (20) for the measuring electrode (15) and the outer wall of the combustion chamber (11).

2. The thermal cell according to claim 1 or 2, **characterised in that** a seal (25) is arranged between the outer wall of the combustion chamber (11) and the retaining plate (20), said seal acting on the inner annular surface of the collar (23) of the sleeve (22).

3. The thermal cell according to claim 1 or 2, **characterised in that** a seal (25) is arranged between the outer wall of the combustion chamber (11) and the retaining plate (20), said seal acting on the outer annular surface of the collar (23) of the sleeve (22).

## Revendications

1. Cellule de chaleur pour un brûleur avec une électrode de mesure, qui dépasse à travers une paroi de chambre de combustion dans une chambre de combustion et présente un fil d'électrode qui est entouré dans une zone partielle par un corps électro-isolant, un passage (13) étant disposé dans la paroi de la chambre de combustion 11, passage à travers lequel l'électrode de mesure (15) est guidée dans la chambre de combustion (10), une fente annulaire (24) étant réalisée au moins partiellement dans la zone du passage (13) entre la paroi de la chambre de combustion 11 et le corps électro-isolant 17, et une douille (22) étant disposée dans le passage (13), **caractérisée en ce que** la douille (22) présente une collerette (23) qui forme une surface annulaire, laquelle est disposée entre une plaque de retenue (20) pour l'électrode de mesure (15) et la paroi extérieure de la chambre de combustion (11).

2. Cellule de chaleur selon la revendication 1 ou 2, **caractérisée en ce que** entre la paroi extérieure de la chambre de combustion 11 et la plaque de retenue (20) est disposé un joint (25) qui s'applique sur la surface annulaire intérieure de la collerette (23) de la douille (22).

3. Cellule de chaleur selon la revendication 1 ou 2, **caractérisée en ce que** entre la paroi extérieure de la chambre de combustion 11 et la plaque de retenue (20) est disposé un joint (25) qui s'applique sur la surface annulaire extérieure de la collerette (23) de la douille (22).
